# EUROPÄISCHE PATENTSCHRIFT

(11) **EP 0 721 394 B1**
(45) Veröffentlichungstag und Bekanntmachung des Hinweises auf die Patenterteilung: **27.03.2002**
(21) Anmeldenummer: 95920775.4
(22) Anmeldetag: 10.06.1995
(51) Int. Cl.: B31F 1/12, B21D 13/00

(54) **VERFAHREN ZUR HERSTELLUNG VON SCHMUCK-, DEKORATIONS- UND KUNSTGEGENSTÄNDEN AUS EINER METALLFOLIE ODER AUS EINEM METALLNETZ MIT UNREGELMÄSSIG GEFALTETER STRUKTUR**
PROCESS FOR PRODUCING JEWELLERY, DECORATIVE AND ART OBJECTS WITH AN IRREGULARLY FOLDED STRUCTURE FROM A METAL FOIL OR NET
PROCEDE DE FABRICATION D'OBJETS DE PARURE, DE DECORATION ET D'ART AVEC UNE STRUCTURE A PLIS IRREGULIERS A PARTIR D'UNE FEUILLE METALLIQUE OU D'UN TREILLIS METALLIQUE

(30) Priorität: 02.08.1994 DE 4427294
(43) Veröffentlichungstag der Anmeldung: 17.07.1996
(73) Patentinhaber: KIM, Kyung-Shin, 75175 Pforzheim (DE)
(72) Erfinder: KIM, Kyung-Shin, 75175 Pforzheim (DE)
(86) Internationale Anmeldenummer: DE9500752
(87) Internationale Veröffentlichungsnummer: WO9604130

(56) Entgegenhaltungen:
- CH-A- 263 044
- FR-A- 1 472 362
- US-A- 1 751 471

## Beschreibung

Die Erfindung betrifft ein Verfahren zur Herstellung von Schmuck-, Dekorations-, und Kunstgegenständen aus einer Metallfolie oder aus einem Metallnetz mit unregelmäßig gefalteter Struktur, gemäß dem Oberbegriff des Patentanspruchs 1.

Bisher war das Herstellen von unregelmäßigen Faltstrukturen bei Schmuck-, Dekorations- und Kunstgegenständen aus Metall bzw. bei den Oberflächen solcher Gegenstände nur mit Hilfe von Modellen und Abgußtechniken möglich.Diese Arbeitsvorgänge sind langwierig und materialaufwendig, die damit herstellbaren Strukturen sind grob und unscharf.

Zur Herstellung regelmäßiger Faltstrukturen bei verschiedenen Materialien, z.B. bei der Papierbearbeitung zur Herstellung von Wellpappe oder bei der Herstellung von Wellblech, ist es bekannt, die gewünschte Struktur mit Hilfe von Wulsten- oder Nutenwalzen in das Blech bzw. in die Papierbahn einzuprägen ( vgl. DE - OS 2042855, DE - OS 2107981, DE - OS 2932713 ). Ferner ist es bekannt, das gleichmäßig zu faltende Papier nach dem Durchlauf durch im wesentlichen glatte Walzen in einem Kanal zusammenzuschieben ( vgl. DE - AS 1028420 ). Die hierbei entstehenden gleichförmigen und regelmäßigen Faltstrukturen sind zur Herstellung von Schmuck- und kunstgewerblichen Gegenständen jedoch nur wenig von Interesse, da ihre gleichförmige Oberflächenstruktur langweilig wirkt. Auch die mit Hilfe von Wellungswalzen mit Profilierungen herstellbaren Strukturen aus Metallfolie ( vgl. DE - OS 3228181 ) weisen auf ihrer Oberfläche immer wiederkehrende identische Muster auf.

Aus der US 1,751,471 ist eine Vorrichtung zum Falten von Papier bekannt, bei der die zu faltende Papierbahn durch einen Spalt zwischen zwei sich drehenden Walzen in einen Kanal geführt und dort zusammengeschoben und gefaltet wird. Am Ende des Kanals ist eine Stoppvorrichtung vorhanden, welche die fortlaufende Papierbahn beaufschlagt. Durch zurückziehen der federnd gelagerten Stoppvorrichtung läßt sich das gefaltete Papier aus dem Kanal entnehmen. Die CH 263044 beschreibt ein Verfahren zur Herstellung von regelmäßig gefalteter Wellpappe. Dabei wird eine Papierbahn ebenfalls zwischen zwei Walzen hindurch in einen Kanal geführt, wobei das lose Ende der Papierbahn zunächst mittels eines Aufstauchschiebers abgestoppt wird, der später entfernt wird. Beide Verfahren lassen sich nur bedingt für das Falten von Metallfolie verwenden. Eine nach dem Verfahren gemäß der CH 263044 bearbeitete Metallfolie weist eine regelmäßige und gleichförmige Faltenstruktur auf.

Mit dem Verfahren gemäß der US 1,751,471 läßt sich eine etwas unregelmäßigere, aber dennoch nur sehr grobe Faltenstruktur erzeugen. Eine solche Struktur ist für die Verwendung der gefalteten Metallfolie zu Schmuckzwecken in der Regel noch zu grob, da für die meist sehr kleinen Schmuckgegenstände, z.B. für Ringe, deutlich feinere Strukturen benötigt werden.

Es ist daher die Aufgabe der vorliegenden Erfindung, ein Verfahren anzugeben, mit welchem Gegenstände aus einer Metallfolie oder aus einem Metallnetz mit unregelmäßig gefalteten, feinen Strukturen kostengünstig herstellbar sind.

Diese Aufgabe wird durch ein Verfahren mit den Merkmalen des Patentanspruchs 1 gelöst. Vorteilhafte Weiterbildungen sind in den Unteransprüchen gekennzeichnet.

Für die Herstellung von Gegenständen mit unregelmäßig gefalteter Struktur wird vorteilhafterweise eine konventionelle Vorrichtung für das Walzen von Metallfolien verwendet, welche mit einer Stoppvorrichtung zum Stoppen einer Metallfolie oder eines Metallnetzes am Ende eines Kanals ausgestattet ist. Die Metallfolie oder das Metallnetz gelangt nach dem Hindurchtreten durch den Spalt zwischen den Walzen in diesen dünnen Kanal, in welchen sie durch die Walzen hinein- und dort unter Bildung einer unregelmäßigen Faltstruktur zusammengeschoben wird. Für diese preisgünstige Technik kann eine dünne Metallfolie, vorzugsweise aus Gold, Silber oder Kupfer, verwendet werden. Die Technik läßt sich aber auch bei Netzen aus Metallfäden, beispielsweise aus dünnen Gold-, Silber- oder Kupferfäden anwenden. Der Abstand, die Form und die Tiefe der einzelnen Falten läßt sich durch geeignete Materialauswahl, z.B. durch die Art und Dicke der verwendeten Metallfolie bzw. durch die Dicke der Metallfäden des Netzes, sowie durch die Wahl der Behandlungsbedingungen, wie z.B. durch die Drehgeschwindigkeit der Walzen oder durch die Breite des Kanals, variieren.

Die mittels der beschriebenen Technik herstellbaren Gegenstände mit unregelmäßig gefalteter Struktur lassen sich durch Biegen und Formen auf vielfältige Weise zu Schmuck-, Dekorations-und Kunstgegenständen weiterverarbeiten, z.B. zu Ringen, Ohrringen, Broschen, Armbändern oder Halsketten. Auch eine Veredelung der gefalteten Metallfolie oder des gefalteten Metallnetzes vor der Weiterverarbeitung ist möglich. So läßt sich eine gefaltete Kupfer- oder Silberfolie beispielsweise nach dem Falten galvanisch vergolden.

Die Erfindung wird in der Folge mit Hilfe der Zeichnung näher beschrieben. Es zeigen:
Fig. 1: einen schematischen Querschnitt durch eine verwendete Vorrichtung (nicht maßstabsgerecht)
Fig. 2 : eine Metallfolie mit unregelmäßig gefalteter Struktur in Aufsicht ( oben) und im Schnitt ( unten ) und
Fig. 3 : unter Verwendung des Verfahrens hergestellte Schmuckgegenstände.

Für die Herstellung von Gegenständen mit unregelmäßig gefalteter Struktur läßt sich vorteilhafterweise eine durch eine Stoppvorrichtung ergänzte Maschine für das Walzen von Metallfolien verwenden, beispielsweise eine Walzenmaschine für Goldschmiede, wie sie von der Firma H. Seltsam & Sohn in Pforzheim angeboten wird. Eigens für das Herstellen von Gegenständen mit unregelmäßig gefalteter Struktur gebaute Vorrichtungen sind jedoch ebenfalls denkbar.

Die verwendete Vorrichtung weist zwei glatte, drehbare Walzen 2, 3 auf, wobei die obere Walze 2 mittels einer ( nicht gezeigten ) Verstellvorrichtung in Richtung des Pfeils 9 höhenverstellbar ist. Dadurch läßt sich die Breite eines Spalts 5 zwischen den Walzen 2, 3 festlegen, beispielsweise auf 0,03 oder auf 0,4 mm. Die Vorrichtung weist eingangsseitig eine Zuführungsplatte 6 für die Metallfolie 1 und ausgangsseitig eine Führungsplatte 7 auf. Auf der Ausgangsseite der Vorrichtung ist ferner eine Abdeckplatte 8 für die obere Walze 2 vorhanden. Diese bildet mit der Führungsplatte 7 einen Kanal 10. Auf der Führungsplatte 7 oder an der Abdeckplatte 8 ist eine Stoppvorrichtung 4, vorzugsweise eine Stahlplatte, festlegbar oder feststellbar ( Fig. 1).

Die Herstellung eines Gegenstandes mit unregelmäßig gefalteter Struktur, wie er in Fig. 2 dargestellt ist, läßt sich beispielsweise wie folgt durchführen :

Der Anfang einer Silberfolie 1 mit einer Dicke von 0,05 mm wird mittels der Zuführungsplatte 6 zwischen den beiden drehbaren Walzen 2, 3 hindurchgeführt, wobei sich die höhenverstellbare obere Walze 2 in angehobenem Zustand befindet. Danach wird die Silberfolie 1 um die Abdeckplatte 8 herumgeknickt, worauf das Ende der Silberfolie 1 mittels der Stoppvorrichtung 4, bei der es sich um eine Stahlplatte handelt, in Richtung des Pfeils 11 an die Abdeckplatte 8 angedrückt wird ( Fig. 1). Durch die Befestigung der Stoppvorrichtung 4 auf der Führungsplatte 7 oder an der Abdeckplatte 8 wird gleichzeitig der Ausgang des Kanals 10 zwischen der Führungsplatte 7 und der Abdeckplatte 8 verschlossen. Danach wird die höhenverstellbare Walze 2 so weit abgesenkt, daß infolge einer Verkleinerung des Spalts 5 zwischen den Walzen 2, 3 diese nunmehr auf die Metallfolie 1 drücken.

Danach werden die beiden Walzen 2, 3 unter Beibehaltung des Stoppzustandes für die Metallfolie 1 gedreht, beispielsweise mit einer Rollgeschwindigkeit von 25 Umdrehungen pro Minute. Während der Bearbeitungszeit der Metallfolie 1, die beispielsweise 30 Sekunden betragen kann, wird weitere Folie, beispielsweise 0,5 m Silberfolie zwischen den Walzen 2, 3 in den Kanal 10 nachgeführt und dort unregelmäßig nachgeschoben und gefaltet. Nach dem Lösen der Stoppvorrichtung 4 kann die Metallfolie 1 mit unregelmäßig gefalteter Struktur ( Fig. 2 ) aus der Vorrichtung entnommen und zu Schmuckstücken ( Fig. 3 ) verarbeitet werden.

## Patentansprüche

1. Verfahren zur Herstellung von Schmuck-, Dekorations- und Kunstgegenständen aus einer Metallfolie (1) oder aus einem Metallnetz mit unregelmäßig gefalteter Struktur,
wobei der Anfang einer Metallfolie (1) oder eines Metallnetzes zwischen zwei glatten, drehbaren Walzen (2, 3 ) hindurch in einen Kanal (10) geführt und am Ende des Kanals ( 10 )
durch eine Stoppvorrichtung ( 4 ) abgestoppt wird, und wobei danach die beiden glatten Walzen ( 2, 3 ), die auf die Metallfolie ( 1 ) oder auf das Metallnetz drücken, für eine bestimmte Zeit gedreht werden, wobei weitere Metallfolie (1) oder weiteres Metallnetz unter Beibehaltung des Stoppzustandes zwischen den Walzen ( 2, 3 ) hindurch in den Kanal (10) nachgeführt und dort unregelmäßig zusammengeschoben und gefaltet wird, **dadurch gekennzeichnet, daß** die Metallfolie (1) oder das Metallnetz nach dem Hindurchführen zwischen den beiden Walzen ( 2, 3 ) und durch den Kanal (10) um eine Abdeckplatte ( 8 ) geknickt und mittels einer festlegbaren Stahlplatte oder mittels eines Stahlkeils an die Abdeckplatte ( 8 ) angedrückt wird.

2. Verfahren nach Anspruch 1,
**dadurch gekennzeichnet, daß** die Metallfolie ( 1 ) oder das Metallnetz zunächst durch einen breiten Spalt ( 5 ) zwischen den beiden Walzen (2, 3 ), hindurchgeführt wird und daß der Spalt ( 5) während des eigentlichen Bearbeitungsschritts derart verkleinert wird, daß beide Walzen ( 2, 3 ) auf die zu bearbeitende Metallfolie (1) oder auf das zu bearbeitende Metallnetz drücken.

3. Verfahren nach Anspruch 1 oder 2,
**dadurch gekennzeichnet, daß** die Metallfolie ( 1 ) oder das Metallnetz auf einer Zuführungs - platte ( 6 ) geführt wird.

4. Verfahren nach einem der Ansprüche 1 bis 3,
**dadurch gekennzeichnet, daß** die Stoppvorrichtung ( 4 ) auf einer Führungsplatte ( 7 ) oder an der Abdeckplatte ( 8 ) befestigt wird.

5. Verfahren nach einem der Ansprüche 1 bis 4,
**dadurch gekennzeichnet, daß** die Metallfolie ( 1 ) oder das Metallnetz nach der Faltung beschichtet, vorzugsweise galvanisch vergoldet wird.

## Claims

1. Ornaments proceed of to the production, decoration objects and objets d'art from a metal foil (1) or from a metal net with irregularly folded structure, in which the beginning of a metal foil (1) or a metal net between two smooth, rotatable rollers (2,3) through into a canal (10) led and at the end of the canal (10) by a stop device (4) becomes stopped, and in which after this the two smooth rollers (2,3) which are pressing on the metal foil (1) or on the metal net, are turning for a particular time, in which further metal foil (1) or further metal net under retention of the stopping condition between the rollers (2,3) through into the canal (10) after led and get pushed together and get folded irregularly there, indicated by this that the metal foil (1) or the metal net after the putting through between the two rollers (2,3) and through the canal (10) glumed around a cover plate (8) and by means of fixing steel disk or by means of a steel wedge becomes put on a cover plate (8).

2. Method after claim 1,
indicated by this that the metal foil, (1) or the metal net at first by a broad opening (5) between the two rollers (2,3), led through and that the opening (5) during the real processing step so much reduced get, that both roll (2,3) press on the metal foil to be worked on (1) or on the metal net to be worked on.

3. Method after claim 1 or 2,
indicated by this, that the metal foil (1) or the metal net are led on a supplying disk (6).

4. Method after claim 1 to 3,
indicated by this, that the stop device (4)is fasten on a guided tour disk (7) or on the cover plate (8) .

5. Method after claim 1 to 4,
indicated by this, that the metal foil (4) or the metal net after the convolution coats, preferably galvanically gold painted.

## Revendications

1. Procédure de production , de bijoux, de decorations ou de chefs d'oeuvres avec une feuille (1),
ou un filet metallique d'une structure desordonee et pliee,sur quoi le debut de la feuille metallique
ou du filet metallique entre deux cylindres polis (2-3) conduit dans un canal(10),sera arrête ,a la fin de
ce canal(10) par un system d'arretage (4), et sur quoi les cylindres polis(2-3),poussant sur la feuille metallique
ou le filet metallique,se tournent pour un instant deternine,et, que plusieurs feuilles metallique(1)
ou filets metallique, toujours, etant arrete entre les deux cylindres(2-3),conduis dans le canal(10),seront guides
,plies et pousses sans ordre;caracterisant que la feuille metallique(1) ou le filet metallique,apres le guidage
entre les deux cylindres(2-3) et le canal(10),s'inflechissent par compression sur une plaque de recouvrement en acier determine ou d'une cale en acier pressant sur la plaque de recouvrement(8).

2. **Procedure d 'après la revendication 1.**
Caracterisant que la feuille metallique ou le filet metallique(1),sera conduit avant dans une fente large
(5) entre les deux cylindres(2-3) et que la fente pendant cette operation particuliere sera reduite et
que les deux cylindres(2-3) ,sur la feuille metallique(1) ou le filet metallique, pressent.

3. **Procedure d 'après la revendication 1 ou 2.**
Caracterisant que la feuille metallique ou le filet metallique(1) sera guide sur une plaque d amenage(6).

4. **Procedure d 'après la revendication 1 jusqu'a 3.**
Caracterisant que le system d'arretage(4) sera fixe sur une plaque directrice ou sur la plaque de recouvrement(8).

5. **Procedure d'après la revendication 1 jusqu'a 4.**
Caracterisant que la feuille metallique ou le filet metallique(1),sera, après le pliage,plaque, de preference galvanise en or.
